# EUROPÄISCHE PATENTSCHRIFT

(11) **EP 0 623 695 B1**
(45) Veröffentlichungstag und Bekanntmachung des Hinweises auf die Patenterteilung: **09.07.1997**
(21) Anmeldenummer: 94103504.0
(22) Anmeldetag: 08.03.1994
(51) Int. Cl.: D03J 1/00

(54) **Tragvorrichtung für das Webgeschirr einer Webmaschine**
Device to carry the harness of a loom
Dispositif pour supporter le harnais d'un métier à tisser

(30) Priorität: 02.04.1993 DE 4310838
(43) Veröffentlichungstag der Anmeldung: 09.11.1994
(73) Patentinhaber: LINDAUER DORNIER GESELLSCHAFT M.B.H, D-88129 Lindau (DE)
(72) Erfinder: Lindenmüller, Walter, D-88131 Lindau (DE); Krumm, Valentin, D-88138 Hergensweiler (DE); Cresnik, Rudolf, A-6791 St. Gallenkirch (AT)

(56) Entgegenhaltungen:
- DE-U- 9 208 800
- US-A- 4 934 413

## Beschreibung

Die Erfindung betrifft eine mit einem Transportwagen verbindbare Tragvorrichtung für das Webgeschirr einer Webmaschine gemäß Oberbegriff des Hauptanspruchs.

Eine bekannte Lösung der Anmelderin ist in der DE-Patentanmeldung P 42 34 563.4 dargestellt und beschrieben. Diese Tragvorrichtung stellt für den Betreiber dieser Vorrichtung nur sicher, daß das Webgeschirr mit der eingezogenen Grundkette von der Einziehmaschine mittels eines Transportwagens übernommen und von diesem wiederum durch einen Kettbaumhubwagen entnommen und der Webmaschine zugeführt werden kann. Bei jedem Kett- bzw. Artikelwechsel sind aber neben den in das Webgeschirr einzuziehenden Kettfäden auch die Fäden der Fangleistenspulen und die der Dreherspulen einzuziehen.
Das Einziehen dieser Fäden erfolgt bislang direkt an der Webmaschine, nämlich nachdem das Webgeschirr mit den eingezogenen Kettfäden in die Webmaschine eingelegt wurde. Das Einziehen der Fangleisten- und Dreherfäden unmittelbar an der Webmaschine erfordert einen erheblichen manuellen Arbeitsaufwand. Dadurch wird das Anweben der neu eingezogenen Kette auf der Webmaschine blockiert.

Die bekannte Tragvorrichtung ist auch nicht auf unterschiedliche Arbeitsbreiten einstellbar; damit ist praktisch keine universelle Anwendung für unterschiedlich ausgebildete Webgeschirre möglich.

Zur Übernahme der das Webgeschirr aufnehmenden Tragvorrichtung durch den Transportwagen ist eine Steckverbindung zwischen den Trägern des Transportwagens und der Tragvorrichtung vorgesehen. Diese Verbindung erschwert ein reibungsloses und schnelles Handhaben der Tragvorrichtung beim Webgeschirrwechsel.

Ausgehend von den Mängeln der bekannten Tragvorrichtung liegt der Erfindung daher die Aufgabe zugrunde, die Schnittstelle zwischen dem Transportwagen und der Tragvorrichtung derart weiterzubilden, daß die Tragvorrichtung auf einfache Weise und funktionssicher innerhalb kurzer Zeit mit dem Transportwagen verbindbar ist und die Tragvorrichtung darüber hinaus universell für unterschiedliche Webgeschirr-Typen eingesetzt werden kann und wobei ferner das Einziehen der Fäden zu den Drehereinrichtungen und den Fangleistenapparaten nach dem Einlegen des Webgeschirrs in die Webmaschine entfallen kann. Die Aufgabe wird durch die in den Patentansprüchen angegebenen Merkmalen gelöst.

Danach wird vorgeschlagen, die an sich bekannte Tragvorrichtung für Webgeschirre zur Aufnahme und Positionierung weiterer Funktionskomponenten, wie z.B. Dreherspulen und Fangleistenspulen auszurüsten.
Damit können die Fäden dieser Funktionskomponenten unmittelbar nach dem Einziehen der Grundkette ebenfalls in der Einzieherei eingezogen werden.

Zur Übernahme der Tragvorrichtung durch den Transportwagen ist dieser beidseitig mit einer Positioniereinrichtung ausgerüstet, die ein universelles Einstellen der Arbeitsbreite der Tragvorrichtung ermöglicht.
Jede dieser Positioniereinrichtungen ist am freien Ende eines Teilträgers angeordnet, der z.B. schwenkbar mit jeweils einem weiteren Teilträger verbunden ist, welcher seitlich neben dem jeweiligen Kettbaumlager am Transportwagen positioniert ist.

Diese Positioniereinrichtungen bestehen aus einer quer zur Schwenkbewegung des Teilträgers angeordneten Führung, in die ein Tragarm rollengelagert und axial verschiebbar aufgenommen ist. An einem Ende besitzt jeder Tragarm ein zentrierendes Mittel.

Die zentrierenden Mittel sind vorzugsweise kegelförmig oder pyramidenförmig ausgebildet.
Die Tragvorrichtung selbst weist ebenfalls ein zentrierendes Mittel auf, welches vorzugsweise an dem jeweiligen Führungs- oder Kreuzstück angeordnet ist, welches die Teilträgerpaare der Tragvorrichtung miteinander verbindet. Diese zentrierenden Mittel bilden das Gegenstück zu den erstgenannten zentrierenden Mittel der am Transportwagen angeordneten Einrichtung. Bei einer pyramidalen Ausführung bilden die Aufnahmeflächen der zentrierenden Mittel eine Verdrehsicherung aus.

Zur schonenden Verbindung der Kettwächtereinheit mit den sie tragenden Mitteln sind einzelne biegeelastische Elemente vorgesehen, die klipsartig mit den Kettwächterrohren verbunden werden können.
Im einzelnen besteht jedes Element gemäß der Merkmale von Patentanspruch 18 aus der Kombination eines tragenden Teils mit einem aufnehmenden Teil. Das aufnehmende Teil besitzt eine Innenkontur, die der Außenkontur der Kettwächterrohre entspricht und vorzugsweise aus elastischem Material besteht. Das aufnehmende Teil ist, wie bereits ausgeführt, klipsartig mit dem Kettwächterrohr verbindbar.
Als biegeelastisches Material kommt beispielsweise ein thermoplastischer Kunststoff in Betracht.
Die erfindungsgemäße Lösung soll nachfolgend anhand eines Ausführungsbeispiels näher dargestellt werden.

In den Zeichnungen zeigen:
- Fig. 1: den Transportwagen mit der Tragvorrichtung und das von der Tragvorrichtung aufgenommene Webgeschirr,
- Fig. 2: die Fangleisten- und Dreherspulen an einem Arm der Tragvorrichtung,
- Fig. 3: eine weitere Ausbildungsmöglichkeit zur Aufnahme der Fangleisten- und Dreherspule an einem Arm der Tragvorrichtung,
- Fig. 4: das zentrierende Mittel an der Positioniereinrichtung des Transportwagens und der Tragvorrichtung außer Wirkverbindung,
- Fig. 5: das zentrierende Mittel der Positioniereinrichtung des Transportwagens und der Tragvorrichtung in Wirkverbindung,
- Fig. 6: ein am Ende der Kettwächtereinrichtung mit dieser in Verbindung stehendes fixierendes Mittel, welches in das Trägerelement der Tragvorrichtung teleskopierbar ist,
- Fig. 7: das fixierende Mittel als Fixierbolzen ausgebildet in der und außerhalb der Fixierposition,
- Fig. 8: die Ausbildung der Aufnahmeflächen des Lastaufnahmemittels in Verbindung mit einem ersten und einem zweiten Tragelement,
- Fig. 9: die Spulendorne gem. Fig. 2 und 3 mit Permanent-Bremselementen für die Fangleistenspule,
- Fig. 10: das klipsartig ausgebildete Verbindungselement für die Kettwächtereinheit.

Der Transportwagen 1 trägt einen Kettbaum 19, der eine rechte und linke Kettbaumscheibe 18 aufweist.
Die Struktur des Transportwagens 1 ist in der DE-Patentanmeldung P 42 34 563.4 beschrieben.

Danach besteht der Transportwagen 1 aus den Kettbaum-Aufnahmen 1a und den Trägern 16. Die Träger 16 bestehen aus den Teilträgern 16a,16b. Die Teilträger 16a sind fest mit dem Transportwagen 1 nahe der Kettbaum-Aufnahme 1a verbunden. Der Teilträger 16b ist um eine Achse 17 am Teilträger 16a schwenkbar. Die Achse 17 des Teilträgers 16a ist in der vertikalen Ebene unterhalb des höchstgelegenen Punktes der jeweiligen Kettbaumscheibe 18 festgelegt. Dies ist von Bedeutung für das Zusammenspiel zwischen einem hier nicht dargestellten Einziehwagen einer Kettfaden-Einziehmaschine mit dem Transportwagen 1.
Am freien Ende besitzt jeder Teilträger 16b eine Positioniereinrichtung 11, um die Arbeitsbreite der Tragvorrichtung 2, die zur Übernahme des Webgeschirrs von der Einziehmaschine, zur temporären Lagerung und zur Übergabe des Webgeschirrs an eine Webmaschine dient, variabel einstellen zu können, siehe auch Figur 4,5.
Die Einrichtung 11 besteht dabei aus einer U-förmig ausgebildeten Führung 31, deren Schenkel an beiden Endbereichen ein Laschenpaar ausbildet. Die Laschenpaare sind in der vertikalen Ebene entgegengesetzt gerichtet. Jedes Laschenpaar nimmt eine drehend gelagerte Rolle 32 auf. Zwischen der ersten und zweiten Rolle 32 ist ein Tragarm 33 verschiebbar eingesetzt, der z.B. aus einem Kastenprofil bestehen kann. An dem in die Tragvorrichtung 2 gerichteten freien Ende des jeweiligen Tragarmes 33 ist ein zentrierendes Mittel 10 angeordnet.
Das zentrierende Mittel kann z.B. konisch, kegel- oder pyramidenförmig ausgebildet sein.
Bei einer konischen bzw. kegligen Ausbildung besitzt das zentrierende Mittel 10 am Umfang eine hier nicht dargestellte Abflachung. Diese Abflachung bildet im Zusammenspiel mit dem an der Tragvorrichtung 2 angeordneten weiteren zentrierenden Mittel 9 eine Verdrehsicherung zwischen dem Transportwagen 1 und der Tragvorrichtung 2 aus.

Die beiden Positioniereinrichtungen 11 nehmen, wie die Figur 1 in Verbindung mit den Figuren 4 und 5 zeigt, die Tragvorrichtung 2 mit den zentrierenden Mittel 9 auf.
Um das Webgeschirr, das aus den Funktionskomponenten 3, wie den Webschäften und dem Webblatt, dem Kettwächter, den Dreherspulen und den Fangleistenspulen besteht, der Webmaschine webfertig übergeben zu können, müssen die Einzieharbeiten, die zusätzlich zu dem Kettfadeneinziehen notwendig sind, außerhalb der Webmaschine erfolgen. Dazu ist die an sich bekannte Tragvorrichtung 2 erfindungsgemäß derart weitergebildet, daß zusätzliche Funktionskomponenten, wie z.B. die Fangleistenspulen 13 und die Dreherspulen an Einrichtungen 12 aufgenommen werden können. Dabei besteht die Tragvorrichtung 2 aus einem ersten und einem zweiten Teilträgerpaar 6, siehe auch Figur 1. Jedes der beiden Teilträgerpaare 6 ist in jeweils einem Führungs- oder Kreuzstück 7 axial verschiebbar aufgenommen. Damit wird erreicht, daß die Teilträgerpaare 6 in einer gemeinsamen Querebene relativ zueinander längsverschiebbar sind. Das eine freie Ende eines der Teilträgerpaare 6 besitzt eine Aufnahme 20, die U-förmig ausgebildet sein kann und die ein arretierendes Mittel 20a trägt. In den Aufnahmen 20 wird ein Trägerelement 21 aufgenommen, das vorzugsweise aus einem Holprofil besteht, in dem stirnseitig (ein- oder beidseitig) ein Arm 35 axial verschiebbar aufgenommen werden kann, siehe auch Figur 6. Ein arretierendes Mittel 35a positioniert den Arm 35 im Träger 21.
Der Arm 35 seinerseits weist eine Führungsbuchse 36 auf, in der ein die Kettwächtereinheit 25 fixierendes Mittel 24 verschiebbar und einrastbar geführt ist, siehe auch Fig. 7.
Der in Figur 6 andeutungsweise mit unterbrochener Strichlinie dargestellte Fixierbolzen 38 gibt eine Position an, in welcher die Kettwächtereinheit 25 nicht fixiert ist.

An beiden freien Enden des Trägerelements 21 ist rechtwinklig eine Führung 22 angeordnet, die als ein nach unten offenes U-Profil ausgebildet ist. Der geschlossene Profilgrund 22a dient der Begrenzung der Schwenkbewegung eines in der Führung 22 aufgenommenen Armes 23, siehe auch Figuren 2,3 und 6. Der Arm 23 besitzt ein Langloch 28, durch welches quer zu dem Langloch 28 ein Stift 27 geführt ist. Ein weiterer Stift 26 durchgreift das Langloch 28 nicht. Beide Stifte 26,27 sind in den Schenkeln 22b der Führung 22 aufgenommen.
Das andere Ende jedes Armes 23 ist mit Halterungen 15,40,41,42 ausgerüstet. Diese Halterungen nehmen die Fangleistenspule 13 und die nicht dargestellten Dreherspulen auf.
Die andeutungsweise in Strichlinien ausgeführte obere Position des Armes 23 symbolisiert diesen in arretierter Stellung, siehe auch Figur 2.

Die Spulendorne 41,42 sind mit wenigstens einem die Spulen permanent bremsenden Element 43 ausgerüstet, z.B. mit einem in eine um den Umfang der Dorne umlaufende Nut eingelegten gummielastischen Rundring 9, siehe auch Figur 9.

Fig. 8 zeigt das Lastaufnahmemittel 8, welches mit dem Vertikalträger 5 verbunden ist.
Der Vertikalträger 5 seinerseits steht mit dem Führungs- bzw. Kreuzstück 7 in Verbindung.
Das Lastaufnahmemittel 8 kann dabei als ein ein- oder zweiteiliger Haken ausgebildet sein. Erfindungswesentlich ist, daß die Innenkontur des Lastaufnahmemittels 8 für wenigstens zwei in der Außenkontur voneinander abweichende Tragelemente 44,45 eine formschlüssige Aufnahme bildet.
Das Tragelement 44 ist beispielsweise Bestandteil einer Einziehmaschine, in welcher die Tragvorrichtung 2 mit dem Webgeschirr zum Zwecke des Kettfadeneinziehens aufgenommen ist. Ein weiteres Tragelement 45 kann an einem Kettbaumhubwagen vorhanden sein, der die Tragvorrichtung 2 mit dem Webgeschirr von dem Transportwagen 1 übernimmt und das Webgeschirr der Webmaschine übergibt.

Die Innenkontur des Lastaufnahmemittels 8 bildet eine erste Aufnahme 46 und eine zweite Aufnahme 47 aus.
Die Aufnahmen 46,47 weisen eine Einlaufschräge 8a auf, die vorzugsweise einen Einlaufwinkel α ausbildet, der mehr als 3 Winkelgrade von der Vertikalen abweicht.
Die der Einlaufschräge 8a gegenüberliegende ebene Anlagefläche 8b ist durch ein Mittel 48 unterbrochen, um einem Verklemmen des Lastaufnahmemittels 8 an den Tragelementen 44,45 entgegenzuwirken.
Figur 10 zeigt eines der Verbindungselemente 14 für die Kettwächtereinheit 25.
Jedes Verbindungselement 14 besteht aus der Kombination eines biegesteifen tragenden Teils 14a, das aus einem sich längs erstreckenden Abschnitt in einen sich daran anschließenden quer verlaufenden Schenkel 14b übergeht und ein aufnehmendes Teil 50 besitzt.
Das aufnehmende Teil 50 weist eine der Außenkontur der Kettwächterrohre 25a entsprechende Innenkontur auf, siehe auch Figur 6.
Elemente 50b, die nur andeutungsweise dargestellt sind, verbinden das aufnehmende Teil 50 mit dem tragenden Teil 14a.

Das aufnehmende Teil 50 besteht aus einem biegeelastischen Material, vorzugsweise thermoplastischem Kunststoff. Das Teil 50 kann auch eine die Oberfläche der Kettwächterrohre 25a schonende Innenauskleidung 50a aufweisen.
Das Verbindungselement 14 ist klipsartig mit dem Kettwächterrohr 25a verbindbar.
Jedes Verbindungselement 14 besitzt ferner einen Anschluß 14c, in welchen ein Element 51 eingreift und die Kettwächtereinheit 25 mit der Tragvorrichtung 2 verbindet.
Das Element 51 ist, wie Fig. 7 zeigt, mit einer Halterung 29, z.B. einem Haken, verbunden. Die Halterung 29 ihrerseits ist an tragenden Elementen der Tragvorrichtung 2, z.B. an der Führung 22 befestigt.

### ZEICHNUNGS-LEGENDE

- 1: Transportwagen
- 1a: Kettbaum-Aufnahme
- 2: Tragvorrichtung
- 3: Funktionskomponenten
- 4: Horizontalträger
- 5: Vertikalträger
- 6: Teilträgerpaar
- 7: Führungs-Kreuzstück
- 8: Lastaufnahmemittel
- 8a: Einlaufschräge
- 8b: Anlagefläche
- 9: zentrierendes Mittel
- 10: zentrierendes Mittel
- 11: Positioniereinrichtung
- 12: Einrichtung
- 13: Fangleistenspule
- 14: Verbindungselement
- 14a: tragender Teil
- 14b: Schenkel
- 14c: Anschluß
- 15: Dreherspulenhalter
- 16: Träger
- 16a: Teilträger
- 16b: Teilträger
- 17: Achse
- 18: Kettbaumscheibe
- 19: Kettbaum
- 20: Aufnahme
- 20a: arretierendes Mittel
- 21: Trägerelement
- 22: Führung
- 22a: Profilgrund
- 22b: Schenkel
- 23: Arm
- 24: fixierendes Mittel
- 25: Kettwächtereinheit
- 25a: Kettwächterrohr
- 26: Stift
- 27: Stift
- 28: Langloch
- 29: Halterung
- 30: stabförmiges Element
- 31: Führung
- 32: Rolle
- 33: Tragarm
- 34: Rolle
- 35: Arm
- 35a: arretierendes Mittel
- 36: Führungsbuchse
- 37: Klemmelement
- 38: Fixierbolzen
- 38a: Ansatz
- 39: Ringnut
- 40: Lagerplatte
- 41: Spulendorn
- 42: Spulendorn
- 43: Bremselement
- 44: Tragelement
- 45: Tragelement
- 46: Aufnahme
- 47: Aufnahme
- 48: Mittel
- 50: aufnehmendes Teil
- 50a: Innenausgleitung
- 50b: Element
- 51: Element

## Patentansprüche

1. Mit einem Transportwagen (1) verbindbare Tragvorrichtung (2) für ein Webmaschinen-Webgeschirr (3), bestehend aus je einem ersten und zweiten in einer gemeinsamen Ebene liegenden Horizontalträger (4) und je einem mit jedem Horizontalträger (4) verbundenen Vertikalträger (5), wobei jeder Vertikalträger (5) zum einen Mittel (9) zur formschlüssigen Verbindung mit dem Transportwagen (1) aufweist oder mit Vorkehrungen (10) am Transportwagen korrespondiert und zum anderen Lastaufnahmemittel (8) zur formschlüssigen Verbindung mit Arbeitseinheiten, z.B. einer Kettfaden-Einziehmaschine oder einem KettbaumHubwagen, besitzt, **dadurch gekennzeichnet,** daß jeder Horizontalträger (4) aus wenigstens einem ersten und einem zweiten Paar von Teilträgern (6) besteht, wobei jeder der Teilträger (6) in einer gemeinsamen Querebene relativ zueinander längenverschiebbar in einem Führungsstück (7) aufgenommen ist und wobei jedes Paar von Teilträgern (6) unmittelbar oder über Einrichtungen (12) mittelbar Funktionskomponenten (3) des Webgeschirrs aufnimmt und
daß jeder Vertikalträger (5) an seinen dem Lastaufnahmemittel (8) gegenüberliegenden Ende mit dem Führungsstück (7) verbunden ist und ein erstes zentrierendes Mittel (9) für die Verbindung mit einem zweiten zentrierenden Mittel (10) aufweist, wobei das zweite zentrierende Mittel (10) an einer Einrichtung (11) zur Einstellung der Arbeitsbreite der Tragvorrichtung (2) auf dem Transportwagen (1) angeordnet ist.

2. Tragvorrichtung nach Anspruch 1, **dadurch gekennzeichnet,** daß das freie Ende jedes der miteinander korrespondierenden Teilträger (6) des einen Teilträgerpaares eine Einrichtung (12) zur Aufnahme einer Fangleistenspule (13), einer Kettwächtereinheit (25) und eines Dreherspulenhalters (15) aufweist.

3. Tragvorrichtung nach Anspruch 2, **dadurch gekennzeichnet,** daß die Einrichtungen (12) aus einem in einer verdrehgesicherten Aufnahme (20) getragenen, teleskopartig verlängerbaren Trägerelement (21) besteht, an dessen freiem Ende rechtwinklig eine Führung (22) zur schwenkbaren Verstellung und Arretierung eines die Fangleistenspulen (13) und den Dreherspulenhalter (15) tragenden Armes (23) angeordnet ist und wobei die Einrichtung (12) wenigstens ein fixierendes Mittel (24) für die Kettwächtereinheit (25) aufweist.

4. Tragvorrichtung nach Anspruch 3, **dadurch gekennzeichnet**, daß die Führung (22) aus einem nach unten offenen U-förmig ausgebildeten Profil besteht und eine mechanische Kippsicherung für den Arm (23) in dessen oberen Position ausbildet.

5. Tragvorrichtung nach Anspruch 4, **dadurch gekennzeichnet,** daß die Kippsicherung aus zwei die Seitenwände der Führung beabstandet durchgreifende Stifte (26,27) besteht, wobei der im Bereich der Führungsöffnung liegende Stift (27) den Arm (23) in einem Langloch (28) führt.

6. Tragvorrichtung nach Anspruch 3, **dadurch gekennzeichnet,** daß an der Außenwand jeder Führung (22) Halterungen (29) zur Aufnahme eines die Kettwächtereinheit (25) tragenden stabförmigen Elements (30) angeordnet sind.

7. Tragvorrichtung nach Anspruch 1, **dadurch gekennzeichnet**, daß jede Einrichtung (11) zur Einstellung der Arbeitsbreite der Tragvorrichtung (2) mit dem freien Ende eines an sich bekannten um 90 Grad am Transportwagen (1) um eine Achse (17) schwenkbar angeordneten Teilträgers (16b) verbunden ist.

8. Tragvorrichtung nach Anspruch 7, **dadurch gekennzeichnet,** daß die Achse (17) des Teilträgers (16b) in vertikaler Ebene unterhalb des höchstgelegenen Punktes der Kettbaumscheibe (18) eines von dem Transportwagen (1) aufgenommenen Kettbaumes (19) liegt.

9. Tragvorrichtung nach Anspruch 7, **dadurch gekennzeichnet**, daß jede Einrichtung (11) aus einer im wesentlichen nach oben hin offenen U-förmigen Führung (31) mit wechselseitig in ihren Endbereichen zwischen den Profilschenkeln angeordnete und als Lager fungierende Rollen (32) und einem zwischen den Rollen (32) geführten Tragarm (33) besteht, an dessen in den Arbeitsbereich der Tragvorrichtung (2) weisendem Ende das zweite zentrierende Mittel (10) vorgesehen ist, welches mit dem ersten zentrierenden Mittel (9) korrespondiert.

10. Tragvorrichtung nach Anspruch 9, **dadurch gekennzeichnet,** daß der Tragarm (33) in der horizontalen Ebene mittels Rollen (34) führbar ist.

11. Tragvorrichtung nach Anspruch 7, **dadurch gekennzeichnet,** daß der Tragarm (33) zwischen den Rollen (32,34) stufenlos verschiebbar ist.

12. Tragvorrichtung nach Anspruch 3, **dadurch gekennzeichnet,** daß in linearer Fortführung des Trägerelementes (21) ein Arm (35) teleskopierbar angeordnet ist mit einer an dessen freien Ende vorhandenen Führungsbuchse (36) mit integriertem Klemmelement (37) zur Führung und Arretierung eines Fixierbolzens (38), der an seinem der Kettwächtereinheit (25) zugewandten Ende einen die Kettwächtereinheit (25) fixierenden Ansatz (38a) aufweist.

13. Tragvorrichtung nach Anspruch 12, **dadurch gekennzeichnet,** daß der Fixierbolzen (38) mit einer Ringnut (39) ausgerüstet ist, in die im funktionslosen Zustand des Fixierbolzens (38) das Klemmelement (37) eingreift.

14. Tragvorrichtung nach Anspruch 3, mit einer an den freien Ende des Armes (23) angeordneten Lagerplatte (40), **dadurch gekennzeichnet,** daß die Lagerplatte (40) beidseitig Spulendorne (41,42) aufweist.

15. Tragvorrichtung nach Anspruch 14, **dadurch gekennzeichnet,** daß die Spulendorne (41,42) wenigstens ein die Spulen permanent bremsendes Element (43) aufweisen.

16. Tragvorrichtung nach Anspruch 1, mit einem am freien Ende jedes Vertikalträgers (5) der Tragvorrichtung (2) angeordnetes Lastaufnahmemittel (8) zur formschlüssigen Verbindung mit Arbeitseinheiten, wie z.B. einer Kettfaden-Einziehmaschine oder eines Kettbaumhubwagens, **dadurch gekennzeichnet,** daß die Innenkontur des Lastaufnahmemittels (8) für wenigstens zwei in der Außenkontur voneinander abweichende Tragelemente (44,45) eine formschlüssige Aufnahme bildet.

17. Tragvorrichtung nach Anspruch 16, **dadurch gekennzeichnet,** daß die Innenkontur eine erste Aufnahme (46) und eine zweite Aufnahme (47) ausbildet und wobei die Innenkontur eine Einlaufschräge (8a) mit vorzugsweise einem Einlaufwinkel größer als 3 Grad zur Vertikalen beschreibt und wobei die der Einlaufschräge (8a) gegenüberliegende Anlagefläche (8b) Mittel (48) aufweist, die wenigstens eine Punktberührung zwischen den Tragelementen (44,45) und der Anlagefläche (8b) herstellen.

18. Tragvorrichtung nach Anspruch 1, mit Verbindungselementen für die Kettwächtereinheit (25), **gekennzeichnet durch** die Kombination eines tragenden Teils (14) mit einem aufnehmenden Teil (50), wobei das aufnehmende Teil (50) eine der Außenkontur der Kettwächterrohre (25a) entsprechende Innenkontur besitzt, aus elastischem Material besteht und eine die Oberfläche der Kettwächterrohre (25a) schützende Innenauskleidung (50a) aufweist.

19. Tragvorrichtung nach Anspruch 18, **dadurch gekennzeichnet,** daß das aufnehmende Teil (50) C-förmig ausgebildet und klippsartig mit dem Kettwächterrohr (25a) verbindbar ist.

20. Tragvorrichtung nach den Ansprüchen 18 und 19, **dadurch gekennzeichnet,** daß das aufnehmende Teil (50) vorzugsweise aus thermoplastischem Kunststoff besteht.

## Claims

1. Support device (2), connectable to a transport carriage (1), for a loom harness (3), comprising a first and second horizontal support (4) lying in a common plane and in each case one vertical support (5) connected to each horizontal support (4), wherein each vertical support (5) on the one hand comprises means (9) for interfitting connection to the transport carriage (1) or corresponds to arrangements (10) on the transport carriage and, on the other hand, has load-receiving means (8) for interfitting connection to working units, for example a warp thread drawing-in machine or a warp beam lifting carriage, characterised in that each horizontal support (4) comprises at least a first and a second pair of partial supports (6), each of the partial supports (6) being received in a guide piece (7) in such a manner that they are longitudinally displaceable relative to one another in a common transverse plane, and each pair of partial supports (6) receiving functional components (3) of the harness directly or indirectly by way of devices (12), and in that each vertical support (5) is connected, at its end remote from the load-receiving means (8), to the guide piece (7) and comprises a first centring means (9) for connection to a second centring means (10), the second centring means (10) being arranged on a device (11) for adjusting the working width of the support device (2) on the transport carriage (1).

2. Support device according to claim 1, characterised in that the free end of each of the mutually corresponding partial supports (6) of one pair of partial supports has a device (12) for receiving a collecting strip spool (13), a warp- monitor unit (25) and a leno spool holder (15).

3. Support device according to claim 2, characterised in that the device (12) comprises a telescopically extendable support element (21) which is supported in a rotationally secure receiving member (20) and on the free end of which there is arranged at right-angles a guide (22) for the pivotable displacement and locking of an arm (23) supporting the collecting strip spools (13) and the leno spool holder (15), and wherein the device (12) comprises at least one securing means (24) for the warp-monitor unit (25).

4. Support device according to claim 3, characterised in that the guide (22) comprises a U-shaped section open at the bottom and a mechanical anti-tilt means for the arm (23) in the upper position thereof.

5. Support device according to claim 4, characterised in that the anti-tilt device comprises two pins (26, 27) engaging through the side walls of the guide and spaced apart from one another, wherein the pin (27) lying in the region of the guide opening guides the arm (23) in a slot (28).

6. Support device according to claim 3, characterised in that holding members (29) for receiving a rod-shaped element (30) supporting the warp-monitor unit (25) are arranged on the outer wall of each guide (22).

7. Support device according to claim 1, characterised in that each device (11) for adjusting the working width of the support device (2) is connected to the free end of a partial support (16b) known per se arranged to be pivotable through 90° on the transport carriage (1) about an axis (17).

8. Support device according to claim 7, characterised in that the axis (17) of the partial support (16b) lies in the vertical plane underneath the highest point of the warp beam disc (18) of a warp beam (19) received by the transport carriage (1).

9. Support device according to claim 7, characterised in that each device (11) comprises a U-shaped guide (31) which is open substantially in the upward direction and which has rollers (32) which are arranged on alternate sides in its end regions between the legs of the section and which act as bearings, and a support arm (33) which is guided between the rollers (32) and the end of which pointing into the working region of the support device (2) is provided with the second centring means (10) corresponding to the first centring means (9).

10. Support device according to claim 9, characterised in that the support arm (33) is guidable in the horizontal plane by means of rollers (34).

11. Support device according to claim 7, characterised in that the support arm (33) is displaceable in a stepless manner between the rollers (32, 34).

12. Support device according to claim 3, characterised in that an arm (35) is arranged in such a manner that it can be telescoped as a linear continuation of the support element (21) and has, on its free end, a guide sleeve (36) having an integrated clamping element (37) for guiding and locking a securing bolt (38) which has, on its end near the warp-monitor unit (25), an attachment (38a) securing the warp-monitor unit (25).

13. Support device according to claim 12, characterised in that the securing bolt (38) is equipped with an annular groove (39) into which the clamping element (37) engages when the securing bolt (38) is not in operation.

14. Support device according to claim 3, having a bearing plate (40) arranged on the free end of the arm (23), characterised in that the bearing plate (40) has spool spindles (41, 42) on both sides.

15. Support device according to claim 14, characterised in that the spool spindles (41, 42) have at least one element (43) permanently braking the spools.

16. Support device according to claim 1, having a load-receiving means (8), arranged on the free end of each vertical support (5) of the support device (2), for interfitting connection to working units, such as, for example, a warp thread drawing-in machine or a warp beam lifting carriage, characterised in that the inner contour of the load-receiving means (8) forms an interfitting receiving member for at least two support elements (44, 45), the outer contours of which differ from one another.

17. Support device according to claim 16, characterised in that the inner contour forms a first receiving member (46) and a second receiving member (47) and wherein the inner contour describes a run-in slope (8a) preferably having a run-in angle larger than 3 degrees to the vertical and wherein the contact face (8b) lying opposite the run-in slope (8a) has means (48) which produce at least a point contact between the support elements (44, 45) and the contact face (8b).

18. Support device according to claim 1, having connecting elements for the warp-monitor unit (25), characterised by the combination of a supporting component (14) and a receiving component (50), wherein the receiving component (50) has an inner contour corresponding to the outer contour of the warp-monitor tubes (25a), consists of resilient material and has an internal lining (50a) protecting the surface of the warp-monitor tubes (25a).

19. Support device according to claim 18, characterised in that the receiving component (50) is C-shaped and is connectable in the manner of a clip to the warp-monitor tube (25a).

20. Support device according to claims 18 and 19, characterised in that the receiving component (50) consists preferably of synthetic thermoplastic material.

## Revendications

1. Dispositif de support (2), susceptible d'être relié à un chariot de transport (1), destiné à un harnais (3) de métier à tisser, constitué dans chaque cas d'un premier et d'un second support horizontal (4) situés dans un plan commun et, dans chaque cas, d'un support vertical (5) relié à chaque support horizontal (4), chaque support vertical (5) d'une part présentant des moyens (9) de liaison par blocage par correspondance géométrique avec le chariot de transport (1), ou correspondant à des agencements (10) ménagés sur le chariot de transport et, d'autre part, possédant des moyens (8) de réception de charge destinés à une liaison de blocage par correspondance géométrique avec des unités de travail, par exemple une machine de rentrage de fil de chaîne ou un chariot de relevage d'ensouple, dispositif caractérisé en ce que chaque support horizontal (4) est constitué d'au moins une première et une deuxième paire de supports partiels (6), chacun des supports partiels (6) étant reçu dans une pièce de guidage (7) en étant susceptible d'être déplacé par rapport à l'autre dans le sens longitudinal dans un plan transversal commun et chaque paire de supports partiels (6) recevant directement ou indirectement, par l'intermédiaire de dispositifs (12), des composants fonctionnels (3) du harnais, et en ce que chaque support vertical (5) est relié à la pièce de guidage (7), à son extrémité située à l'opposé du moyen (8) de réception de charge, et présente un premier moyen de centrage (9) destiné à la liaison avec un deuxième moyen de centrage (10), le deuxième moyen de centrage (10) étant installé sur un dispositif (11) destiné au réglage de la largeur de travail du dispositif de support (2), sur le chariot de transport (1).

2. Dispositif de support selon la revendication 1, caractérisé en ce que l'extrémité libre de chacun des supports partiels (6) correspondant l'un avec l'autre, de l'une des paires de supports partiels, présente, un dispositif (12) destiné à recevoir une bobine (13) de lisière de retenue, une unité (25) de surveillance de la chaîne et un support (15) de bobines de tour de gaze.

3. Dispositif de support selon la revendication 2, caractérisé en ce que les dispositifs (12) sont constitués d'un élément (21) de support, porté dans un logement (20) assuré à l'encontre de la rotation, et susceptible d'être allongé télescopiquement, à l'extrémité libre duquel est disposé à angle droit un guide (22) destiné au réglage par pivotement et au blocage d'un bras (23) portant les bobines (13) de lisière de retenue et le support (15) de bobines de tour de gaze,et le dispositif (12) présentant au moins un moyen ou organe (24) de fixation de l'unité (25) de surveillance de la chaîne.

4. Dispositif de support selon la revendication 3, caractérisé en ce que le guide (22) est constitué d'un profilé en forme de U ouvert vers le bas et constitue un dispositif mécanique anti-basculement pour le bras (23) dans la position supérieure de celui-ci.

5. Dispositif de support selon la revendication 4, caractérisé en ce que le dispositif anti-basculement est constitué de deux tiges (26, 27) situées à une certaine distance l'une de l'autre et traversant les parois latérales du guide, la tige (27) située dans la zone de l'ouverture du guide passant dans un trou oblong (28) pour guider le bras (23).

6. Dispositif de support selon la revendication 3, caractérisé en ce que des supports (29) sont disposés sur la paroi extérieure de chaque guide (22) afin de recevoir un élément (30) en forme de baguette supportant l'unité (25) de surveillance de la chaîne.

7. Dispositif de support selon la revendication 1, caractérisé en ce que chaque dispositif (11) de réglage de la largeur de travail du dispositif de support (2) est relié à l'extrémité libre d'un support partiel (16b), connu en lui-même, disposé sur le chariot de transport (1), de manière à pouvoir pivoter de 90 degrés sur un axe (17).

8. Dispositif de support selon la revendication 7, caractérisé en ce que l'axe (17) du support partiel (16b) est situé dans un plan vertical, en dessous du point le plus élevé du disque (18) d'une ensouple (19) reçue par le chariot de transport (1).

9. Dispositif de support selon la revendication 7, caractérisé en ce que chaque dispositif (11) est constitué d'un guide (31) sensiblement en forme de U ouvert vers le haut, comportant des rouleaux (32) disposés d'un côté et de l'autre dans ses zones d'extrémité entre les branches du profilé et jouant le rôle de paliers, et d'un bras de support (33) guidé entre les rouleaux (32), bras à l'extrémité orientée vers la zone de travail du dispositif de support (2) duquel est prévu le deuxième moyen de centrage (10) qui correspond au premier moyen de centrage (9).

10. Dispositif de support selon la revendication 9, caractérisé en ce que le bras de support (33) peut être guidé dans le plan horizontal au moyen de rouleaux (34).

11. Dispositif de support selon la revendication 7, caractérisé en ce que le bras de support (33) peut être déplacé progressivement et sans gradations entre les rouleaux (32, 34).

12. Dispositif de support selon la revendication 3, caractérisé en ce que, dans le prolongement linéaire de l'élément de support (21) est disposé de façon télescopique un bras (35) comportant à son extrémité libre une douille de guidage (36) dotée d'un élément de blocage intégré (37) en vue du guidage et du blocage d'un boulon (38) de fixation qui présente, à son extrémité orientée vers l'unité (25) de surveillance de la chaîne, un appendice (38a) qui fixe l'unité (25) de surveillance de la chaîne.

13. Dispositif de support selon la revendication 12, caractérisé en ce que le boulon de fixation (38) est doté d'une gorge annulaire (39) dans laquelle pénètre l'élément de blocage (37) lorsque le boulon de fixation (38) est à l'état de non fonctionnement.

14. Dispositif de support selon la revendication 3, comportant une plaque de support (40) disposée à l'extrémité libre du bras (23), caractérisé en ce que la plaque de support (40) présente de chaque côté des tiges (41, 42) pour bobines.

15. Dispositif de support selon la revendication 14, caractérisé en ce que les tiges (41, 42) pour bobines présentent au moins un élément (43) freinant les bobines de façon permanente.

16. Dispositif de support selon la revendication 1, comportant un moyen (8) de réception de charge disposé à l'extrémité libre de chaque support vertical (5) du dispositif de support (2), destiné à la liaison par blocage par correspondance géométrique avec des unités de travail, par exemple une machine de rentrage des fils de chaîne ou un chariot de soulèvement d'ensouple, dispositif caractérisé en ce que le contour intérieur du moyen (8) de réception de charge forme, pour au moins deux éléments de support (44, 45) différant l'un de l'autre en ce qui concerne leur contour extérieur, un logement pouvant les recevoir avec blocage par correspondance géométrique.

17. Dispositif de support selon la revendication 16, caractérisé en ce que le contour intérieur forme un premier logement (46) et un deuxième logement (47), le contour intérieur formant une rampe d'amorçage ou d'accès (8a) présentant avantageusement un angle d'amorçage ou d'entrée supérieur à 3 degrés par rapport à la verticale, et la surface d'appui (8b) située en face de la rampe d'amorçage (8a) présentant des moyens (48) qui produisent au moins un contact ponctuel entre les éléments de support (44, 45) et la surface d'appui (8b).

18. Dispositif de support selon la revendication 1, comportant des éléments de liaison pour l'unité (25) de surveillance de chaîne, caractérisé par la combinaison d'une pièce de support (14) avec une pièce de réception (50), la pièce de réception (50) ayant un contour intérieur correspondant au contour extérieur des tubes (25a) de surveillance de chaîne, la pièce (50) étant constituée d'un matériau élastique et présentant un revêtement intérieur (50a) protégeant la surface des tubes (25a) de surveillance de chaîne.

19. Dispositif de support selon la revendication 18, caractérisé en ce que la pièce de réception (50) a une forme de C et peut être reliée par encliquetage au tube (25a) de surveillance de chaîne.

20. Dispositif de support selon les revendications 18 et 19, caractérisé en ce que la pièce de réception (50) est réalisée de préférence en de la matière plastique.
